# EUROPÄISCHE PATENTANMELDUNG

(11) **EP 1 030 053 A2**
(43) Veröffentlichungstag der Anmeldung: **23.08.2000**
(21) Anmeldenummer: 00103161.6
(22) Anmeldetag: 16.02.2000
(51) Int. Cl.: F02M 61/04, F02M 61/16

(54) **Injektor für eine Einspritzanlage einer Brennkraftmaschine**

(30) Priorität: 16.02.1999 DE 19906383
(71) Anmelder: SIEMENS AKTIENGESELLSCHAFT, 80333 München (DE)
(72) Erfinder: Yalcin, Hakan, 93059 Regnsburg (DE); Rizk, Reda, 51143 Köln (DE); Zumstrull, Karen, 93128 Regenstauf (DE)

(57) **Zusammenfassung**

Injektor (3) mit einem Zwischenkörper (2) mit einer ersten Führungsbohrung (10) und einem Düsenkörper (1) mit einer zweiten Führungsbohrung (11), in denen eine Düsennadel (9) geführt wird, einer Zulaufbohrung (5), die seitlich in eine Druckkammer (6) mündet. Durch den kurzen axialen Abstand zwischen der Druckkammer (6) und der Öffnung der zweiten Führungsbohrung (10) ist ein großer Winkel (a) zwischen der zweiten Zulaufbohrung (5) und der Führungsbohrung (11) möglich, wodurch die Druckfestigkeit im Bereich der Zwischenwand (11) zwischen der zweiten Zulaufbohrung (5) und der zweiten Führungsbohrung (10) erhöht wird.

## Beschreibung

Herkömmliche Injektoren für Einspritzanlagen von Brennkraftmaschinen, insbesondere für sogenannte Common-Rail-Einspritzanlagen, sind üblicherweise modular aufgebaut und bestehen aus mehreren axial übereinander angeordneten Modulen, wie beispielsweise einem Düsenkörper, einem Zwischenkörper sowie einer Steuereinheit, wobei die mechanische Fixierung der einzelnen Module beispielsweise durch eine Spannmutter erfolgt, welche die einzelnen Module aufnimmt und an ihrem oberen Ende mit einem Injektorkopf verschraubt wird. Durch die Verschraubung von Injektorkopf uns Spannhülse werden die einzelnen Module des Injektors axial gegeneinander vorgespannt, was eine Hochdruckabdichtung an den Stoßstellen benachbarter Module bewirkt.

Die Kraftstoffzuführung vom Injektorkopf zum Düsenkörper erfolgt hierbei in den oberen Modulen durch eine seitlich angeordnete und koaxial verlaufende Zulaufbohrung, die im Düsenkörper in eine schräg verlaufende Zulaufbohrung übergeht, die in einer zentrisch angeordneten Druckkammer in dem Düsenkörper mündet.

Nachteilig an derartigen Injektoren ist jedoch der relativ spitze Winkel zwischen der Längsachse des Düsenkörpers und der schräg verlaufenden Zulaufbohrung in dem Düsenkörper, da dadurch Verschneidungen im Bereich der Zwischenwand zwischen der zentrischen Führungsbohrung für die Düsennadel und der schräg verlaufenden Zulaufbohrung des Düsenkörpers entstehen, die zu erheblichen mechanischen Spannungen und damit zu einer Herabsetzung der Hochdruckfestigkeit des Düsenkörpers führen.

Der Erfindung liegt die Aufgabe zugrunde, einen Injektor zu schaffen, der eine möglichst große Hochdruckfestigkeit aufweist.

Die Aufgabe wird durch die Merkmale des unabhängigen Patentanspruchs gelöst.

Die Erfindung geht von der technischen Erkenntnis aus, daß die mechanischen Spannungen im Bereich des Spickels bei einem stumpfen Eintrittswinkel der Zulaufbohrung in dem Düsenkörper geringer sind als bei dem eingangs beschriebenen bekannten Injektor mit einem relativ spitzen Winkel zwischen der Zulaufbohrung und der Längsachse des Düsenkörpers.

Demzufolge schließt die Erfindung die allgemeine technische Lehre ein, den axialen Abstand zwischen der Druckkammer und der oberen Stirnfläche des Düsenkörpers möglichst weit zu verkürzen, um bei unveränderter radialer Lage der Mündungsstelle der Zulaufbohrung in der oberen Stirnfläche des Düsenkörpers einen möglichst stumpfen Winkel der Zulaufbohrung in dem Düsenkörper relativ zur Längsachse des Düsenkörpers zu ermöglichen.

Vorzugsweise liegt die Mündungsstelle der Zulaufbohrung in der oberen Stirnfläche des Düsenkörpers hierbei in einer Entfernung von ungefähr 5,2 mm zur Längsachse des Düsenkörpers, um den erfindungsgemäßen Düsenkörper mit herkömmlichen Modulen verwenden zu können. Der Winkel zwischen der Zulaufbohrung des Düsenkörpers und der Längsachse des Injektors beträgt hierbei vorzugsweise 20°. Hierbei und im folgenden werden sämtliche Winkelangaben jeweils auf einen Vollkreis mit 360° bezogen.

In einer vorteilhaften Variante der Erfindung ist sowohl in dem Düsenkörper als auch in dem oberhalb des Düsenkörpers unmittelbar anschließenden Zwischenkörper jeweils eine zentrische Führungsbohrung angeordnet, in denen eine Düsennadel geführt ist und die denselben Innendurchmesser aufweisen. Durch den sehr klein ausgeführten umlaufenden Führungspalt zwischen der Düsennadel und den beiden Führungsbohrungen ist die Leckage durch den Führungsspalt gering.

Die Herstellung von Zwischenkörper und entsprechend vermaßtem Düsenkörper erfolgt hierbei unabhängig von einander, um den fertigungstechnischen Aufwand und damit die Herstellungskosten zu verringern. So werden die beiden Führungsbohrungen in dem Zwischenkörper und dem Düsenkörper jeweils auf Nennmaß gefertigt, woraufhin dann die Bohrungsdurchmesser gemessen und Teile mit geringen Abweichungen gepaart werden. In einer Ausführungsform dieser Variante wird dann noch die beiden Führungsbohrungen auf Maß geschliffen, um möglichst geringe Maßabweichungen sicherzustellen.

Andere vorteilhafte Weiterbildungen der Erfindung sind in den abhängigen Ansprüchen gekennzeichnet, bzw. werden nachstehend zusammen mit der Beschreibung der bevorzugten Ausführungsform der Erfindung anhand der Figur näher dargestellt.

Die Figur zeigt einen Düsenkörper sowie einen Zwischenkörper als Teile eines Injektors im Längsschnitt.

Die der Figur wiedergegebene Längsschnittdarstellung zeigt einen Düsenkörper 1 sowie einen oberhalb des Düsenkörpers 1 angeordneten Zwischenkörper 2 als Teile eines modular aufgebauten Injektors 3 für eine Einspritzanlage einer Brennkraftmaschine, wobei der Injektor 3 abgesehen von der erfindungsgemäßen Ausbildung des Düsenkörpers 1 und des Zwischenkörpers 2 ansonsten in herkömmlicher Weise ausgeführt ist, so daß auf eine detaillierte Beschreibung der übrigen Teile des Injektors 3 verzichtet wird und diesbezüglich auf die einschlägige Fachliteratur verwiesen wird.

Zur Kraftstoffzuführung weist der Zwischenkörper 2 eine durchgehende erste Zulaufbohrung 4 auf, die seitlich und parallel zu einer ersten zentrischen Führungsbohrung 10 angeordnet ist. Die erste Zulaufbohrung 4 in dem Zwischenkörper 2 mündet an der Stoßstelle zwischen dem Zwischenkörper 2 und dem Düsenkörper 1 in eine schräg zur Mittelachse des Düsenkörpers 1 verlaufende zweite Zulaufbohrung 5, die an ihrem unteren Ende in eine Druckkammer 6 in dem Düsenkörper 1 mündet. Die Druckkammer 6 die dient zur Zwischenspeicherung und zur gleichmäßigen radialen Verteilung von Kraftstoff, um bei den Einspritzvorgängen Druckstöße zu vermeiden und damit einen möglichst gleichmäßigen Einspritzvorgang zu erreichen. Die eigentliche Einspritzung von Kraftstoff erfolgt durch eine am unteren Ende des Düsenkörpers 1 angeordnete Einspritzöffnung 7, wobei der Kraftstoff von der Druckkammer 6 zu der Einspritzöffnung 7 über eine zentrische Schaftbohrung 8 transportiert wird, die axial in Richtung der Spitze des Düsenkörpers 1 an die Druckkammer anschließt. Axial entgegengesetzt schließt an die Druckkammer 6 die zweite Führungsbohrung 11 an, die in die erste Führungsbohrung 10 des Zwischenkörpers 2 anschließt.

Die erste und die zweite Führungsbohrung 10,11 haben im wesentlichen die gleichen Durchmesser und dienen zur Führung der Düsennadel 9. Durch den geringen radialen Versatz bei der Montage des Zwischenkörpers 2 auf den Düsenkörper 1 und durch die nur geringen Abweichungen der Durchmesser der ersten und der zweiten Führungsbohrung 10,11 voneinander wird die Düsennadel 9 klemmfrei geführt, wobei durch den sehr kleinen Spalt zwischen der Düsennadel und der ersten und der zweiten Führungsbohrung 10,11 nur eine geringe Kraftstoffmenge von der Druckkammer 6 aus durch den Spalt austritt, was vorteilhaft zu einer geringen Leckage führt.

Die Steuerung des Einspritzvorganges erfolgt in herkömmlicher Weise durch einen nicht dargestellten Aktuator, der indirekt auf die Düsennadel 9 wirkt und diese in axialer Richtung verschiebt, wobei der Kraftstoffzulauf zur Einspritzöffnung 7 in der in der Zeichnung dargestellten unteren Position der Düsennadel 9 durch Aufsitzen der umlaufenden Dichtkante 13 der Düsennadel 9 auf dem konischen Ventilsitz 14 des Düsenkörpers 1 unterbrochen ist. Der Kraftstoff strömt in der oberen Stellung der Düsennadel 9, d.h. bei Abheben der Dichtkante 13 von dem Ventilsitz zur Einspritzöffnung 7.

Durch die Anordnung des Düsenkörpers 1 und des Zwischenkörpers 2 und die geringe axialen Länge der zweiten Führungsbohrung 11 wird ein großer Winkel a zwischen der zweiten Zulaufbohrung 5 und der zweiten Führungsbohrung 11 ermöglicht, der zwischen 10° und 25° liegt, vorzugsweise bei 20° liegt. Je größer der Winkel a, desto geringer die Materialspannung an dem zur Druckkammer gewandten Ende der Zwischenwand 12 zwischen zweiten Zulaufbohrung 5 und der zweiten Führungsbohrung 11 und desto größer die Druckfestigkeit des Düsenkörpers 1 und des Injektors.

Die Beibehaltung der radialen Position der Mündungsöffnung der Zulaufbohrung 5 des Düsenkörpers 1 bei gleichzeitiger Erhöhung des Winkels zwischen der Zulaufbohrung 5 und Führungsbohrung 8 wird durch eine Verkürzung des Düsenkörpers 1 ermöglicht, indem der axiale Abstand zwischen der Druckkammer 6 und der oberen Stirnfläche des Düsenkörpers 1 verringert wird. So beträgt der Abstand zwischen dem oberen Ende der Druckkammer 6 und der oberen Stirnfläche des Düsenkörpers 1 in dem dargestellten Ausführungsbeispiel etwa 5 mm, während der gesamte Düsenkörper etwa 38 mm lang ist.

Die Erfindung beschränkt sich in ihrer Ausführung nicht auf das vorstehend angegebene bevorzugte Ausführungsbeispiel. Vielmehr ist eine Anzahl von Varianten denkbar, welche von der dargestellten Lösung auch bei grundsätzlich anders gearteten Ausführungen Gebrauch macht.

## Patentansprüche

1. Injektor für eine Einspritzanlage einer Brennkraftmaschine, mit
- einem Zwischenkörper (2) mit einer ersten Führungsbohrung (10) und einer ersten Zulaufbohrung (4),
- einem an den Zwischenkörpers (2) angrenzenden Düsenkörper (1) mit einer zweiten Führungsbohrung (11), die über eine Druckkammer (6) in eine Schaftbohrung (8) übergeht, wobei
- eine zweite Zulaufbohrung (5) seitlich in die Druckkammer (6) mündet,
- in der ersten und der zweiten Führungsbohrung (10,11) und in der Schaftbohrung (8) eine Düsennadel (9) axial verschiebbar angeordnet ist,
- der Kraftstoffzufluß zu mindestens einem Einspritzloch (7) in der Spitze des Düsenkörpers (1) abhängig von der Position der Düsennadel (9) gesteuert ist und
- die erste Führungsbohrung (10) den gleichen Durchmesser aufweist wie die zweite Führungsbohrung (11).

2. Injektor nach Anspruch 1,
**dadurch gekennzeichnet,**
daß die zweite Zulaufbohrung (5) in einem stumpfen Winkel von mehr als 10° zur Mittelachse des Düsenkörpers (1) in die Druckkammer (6) mündet.

3. Injektor nach Anspruch 1 oder 2,
**dadurch gekennzeichnet,**
daß der Durchmesser der Düsennadel im Bereich der ersten und der zweiten Führungsbohrung (10,11) konstant ist.

4. Injektor nach einem der vorherigen Ansprüche,
**dadurch gekennzeichnet**,
daß der axiale Abstand zwischen der Druckkammer (6) und der oberen Stirnfläche des Düsenkörpers (1) kleiner ist als der radiale Abstand zwischen der Mittelachse des Düsenkörpers (1) und der ersten Zulaufbohrung (4).

5. Injektor nach einem der vorhergehenden Ansprüche,
**dadurch gekennzeichnet**,
daß der Winkel zwischen der zweiten Führungsbohrung (11) und der zweiten Zulaufbohrung (5) zwischen 10° und 25° liegt.

6. Injektor nach einem der vorhergehenden Ansprüche,
**dadurch gekennzeichnet**,
daß Winkel zwischen der zweiten Führungsbohrung (11) und der zweiten Zulaufbohrung (5) ungefähr 20° beträgt.

7. Injektor nach einem der vorhergehenden Ansprüche,
**dadurch gekennzeichnet**,
daß die erste und die zweite Führungsbohrung (10,11) fluchtend angeordnet sind und jeweils eine zylindrische Führungsbuchse für die Düsennadel (9) bilden, um Leckageverluste zu minimieren.

8. Injektor nach einem der vorhergehenden Ansprüche,
**dadurch gekennzeichnet**,
daß der axiale Abstand zwischen der Druckkammer (6) und der oberen Stirnfläche des Düsenkörpers (1) zwischen 3 mm und 5 mm liegt.
